# EUROPÄISCHE PATENTANMELDUNG

(11) **EP 0 196 339 A1**
(43) Veröffentlichungstag der Anmeldung: **08.10.1986**
(21) Anmeldenummer: 85103343.1
(22) Anmeldetag: 22.03.1985
(51) Int. Cl.: E21B 17/10

(54) **Zentrierkorb für Bohr- und Futterrohre**

(30) Priorität: 07.03.1985 DE 3508086
(71) Anmelder: Weatherford Oil Tool GmbH, D-30855 Langenhagen (DE)
(72) Erfinder: Burghardt, Rainer, D-3152 Ilsede-Ölsburg (DE)
(74) Vertreter: Arendt, Helmut, Dipl.-Ing.

(57) **Zusammenfassung**

Zentrierkörbe für Bohr- und Futterrohre in der Erdbohrtechnik setzen dem Einziehen in Erdbohrungen bzw. in Futterrohren einen großen Widerstand entgegen. Dieser soll bestimmte Grenzwerte nicht überschreiten. Um die Einzugswiderstände zu verringern, werden die Bogen einiger benachbarter Federbugel (10A, 10B) in Axialrichtung versetzt. Dadurch wird vermieden, daß alle Federbügel eines Zentrierkorbes gleichzeitig zur Anlage an das Ende eines umgebenden Futterrohres oder dergl. gelangen.

## Beschreibung

Die Erfindung betrifft einen Zentrierkorb für Bohr- und Futterrohre, bestehend aus mit Abstand zueinander angeordneten, die zu zentrierenden Rohre umfa, ien Tragringen mit radial nach außen gebogenen Federbügeln, deren Enden an den Tragringen befestigt sind.

In der Tiefbohrtechnik sind zur zentralen Führung von Rohren Zentrierkörper in Gebrauch, die aus einer Anzahl auswärts gebogener und mit einem oberen und unteren Tragring verbundenen _{F}ederbügeln bestehen. Die auf die zu zentrierenden Rohre aufgeschobenen Zentrierkörbe setzen dem Einziehen in ein Bohrloch oder in ein umhüllendes Futterrohr durch die auswärts gerichteten Bogen der Federbügel bzw. Federstäbe erhebliche Widerstände entgegen, die nur durch hohe Einzugskräfte überwunden werden können. Sobald ein Zentrierkorb mit seinem größten Umfang in ein Bohrloch bzw. in ein Futterrohr eingezogen ist, nimmt der Gesamtwiderstand erheblich ab, da der Formwiderstand entfällt und nur noch der Widerstand infolge Gleitreibung überwunden werden muß. Innerhalb eines umgebenden Rohres oder eines Bohrlochs sollen die Federbügel hohe Zentrierkräfte aufbringen, um das vom Zentrierkorb umfaßte Rohr möglichst genau zentrieren zu können.

Nach vorgegebenen Prüfkriterien sollen die Einzugskräfte bestimmte Grenzwerte nicht überschreiten, die Zentrierkräfte sollen dagegen hohe Werte erreichen. Diese Forderungen sind schwer zu realisieren, da hohe Federkräfte in radialer Richtung Federbügel mit einem stark ausgeprägten Bogen erfordern, so daß gleichzeitig die beim Einziehen zu überwindenden Formwiderstände groß sind. Geringe Einzugskräfte setzen naturgemäß einen geringen Formwiderstand bzw. geringere radiale Kräfte durch flachere Bogen voraus. Die Zentrierkörbe können leichter auf einen geringeren Durchmesser zusammengedrückt werden. Änderungen der Form der Federbügel und der Federkräfte durch entsprechende Dimensionierungen können sich jedoch immer nur im engen Rahmen vorgegebener Prüfbedingungen bewegen. Deshalb war es praktisch nicht möglich, bei Zentrierkörben mit hohen Zentrierkräften die Einzugskräfte in nennenswertem Umfang zu senken.

Der Erfindung liegt die Aufgabe zu Grunde, einen Zentrierkorb so auszubilden, daß unter Einhaltung geforderter Zentrierkräfte die dem Einziehen in Rohre oder Bohrlochwandungen entgegengesetzen Widerstände verringert werden.bzw. einen Grenzwert nicht überschreiten. Die erfindungsgemäße Lösung zeichnet sich dadurch aus, daß die Bogen einiger benachbarter Federbügel in Axialrichtung versetzt sind. Dadurch wird erreicht, daß beim Einziehen in ein Rohr bzw. in eine Bohrlochwandung zunächst nicht jeder Federbügel an der äußeren Wandung zum Anliegen und Tragen kommt und daß dadurch die Einzugskräfte verringert werden.

Die Versetzung der Bogen in Axialrichtung kann vorzugsweise dadurch erreicht werden, daß die Federbügel insgesamt wechselweise in Achsrichtung versetzt an den Tragringen ansetzen. Außerdem besteht die Möglichkeit, die Federbügel mit einer asymmetrischen Biegung zu versehen und so an den Tragringen zu befestigen, daß bei entsprechender Anordnung des Zentrierkorbes auf dem zu zentrierenden Rohr die flacheren Steigungswinkel der asymmetrischen Bogen in Einzugsrichtung weisen. In diesem Fall liegen beim Einziehen in die Bohrlochwandung oder in ein äußeres Rohr nicht nur einige, sondern alle Bügel an der äußeren Wandung an. Durch die flacheren Steigungswinkel wird jedoch der Formwiderstand erheblich herabgesetzt. Bei einer wechselweise gegenläufigen Anordnung der asymmetrisch gebogenen Federbügel an den Tragringen ergibt sich hierbei der Vorteil, daß unabhängig von der Lage des Zentrierkorbes auf dem einzuziehenden Rohr der Einzugswiderstand herabgesetzt werden kann und bei den Arbeiten am Bohrturm auf die richtige Lage nicht geachtet werden muß.

Die erfindungsgemäße Gestaltung beschränkt sich nicht auf bestimmte Zentrierkörbe oder Federbügel, sondern kann sowohl für geschweißte als auch ungeschweißte Ausführungen zur Anwendung gelangen. Es ist ferner die Möglichkeit gegeben, nicht wechselweise jeden zweiten Federbügel zu versetzen, sondern gegebenenfalls erst jeden dritten und dergl.,so daß die Einzugskräfte entsprechend variiert werden können.

In der Zeichnung sind zwei Ausführungsbeispiele der Erfindung schematisch dargestellt und nachstehend erläutert.

Es zeigen:
Fig. 1a die schaubildliche Darstellung eines Zentrierkorbes in geschweißter Ausführung,
Fig. ab die schaubildliche Darstellung eines Zentrierkorbes mit einer formschlüssigen Verbindung von Federbügeln und Tragringen,
_{Fi}g. ₂ einen Einziehvorgang mit einem Zentrierkorb gemäß Fig. 2 und
Fig. 3 einen Zentrierkorb mit asymmetrisch gebogenen Federbügeln beim Einzugsvorgang.

Der Zentrierkorb 1 besteht aus zwei mit Abstand zueinander angeordneten Tragringen 2 und 3 und einer Anzahl von Federbügeln 4a, 4b, deren Enden fest mit den Tragringen verbunden sind. Diese weisen Scharniere 5 auf, um zu Transportzwecken die Zentrierkörbe teilen zu können. Hierfür sind lediglich die Scharniernägel 6 herauszuziehen. Die Zentrierkörbe können dann raumsparender gestapelt werden.

Erfindungsgemäß sind bei dem gezeigten Beispiel die Federbügel in wechselnder Reihenfolge in Achslängsrichtung des Zentrierkorbes versetzt angeordnet, wodurch sich die Kurvenmaxima, die durch die parallel zur Korblängsrichtung verlaufenden Tangenten bestimmt werden, nicht auf einer gemeinsamen Umfangslinie befinden, sondern in Achslängsrichtung gegeneinander verschoben sind. Beim Einziehen in ein Bohrloch bzw. in ein Futterrohr in Richtung der Einzugskraft P_{E} ist zunächst nur der Formwiderstand der Federbügel 4a zu überwinden. Die Widerstandskräfte der Federbügel 4b kommen bis zum vollen Eintreten der Federbügel 4a mit ihrem Kurvenmaximum in die äußere Umhüllung nur z. T. zur Wirkung. Insgesamt wird dadurch der Widerstand des Zentrierkorbes beim Einziehen herabgesetzt, so daß die Einzugskräfte verringert werden können. Nach dem vollständigen Eintreten der Federbügel 4a ist nur noch deren Gleitreibung zu überwinden, die wesentlich geringer ist als der Formwiderstand während der ersten Hälfte des Einzugsweges. In Figur 2 ist deutlich der in zwei Stufen erfolgende Einzugsvorgang erkennbar dargestellt. Der Zentrierkorb ist auf einem zu zentrierenden Rohr 7 aufgeschoben. Sein Sitz wird durch einen Stoppring 9 fixiert. Das Rohr 7 soll innerhalb des äußeren Futterrohres 8 zentriert werden. Zunächst laufen beim Einzugsvorgang die Federbügel 4a mit ihren vorderen Bereichen an der Endkante des Futterrohres 8 auf und werden im Verlaufe des Einzugsvorganges etwas zusammengedrückt, was durch die unterbrochene Strichführung 4'a gekennzeichnet ist. Die erste Stufe des Einzugsvorganges wird beendet, sobald die Federbügel 4b die Rohrkante erreichen und im weiteren Verlauf des Einzugsvorgangs ebenfalls zusammengedrückt werden. Der gesamte Einzugswiderstand wird also in zwei Stufen aufgeteilt, wodurch sich eine erhebliche Verringerung des Maximalwertes des Einzugswiderstandes ergibt. Die Anfangswinkel benachbarter Federstäbe bleiben hierbei unverändert. Nach dem vollständigen Einziehen eines Zentrierkorbs in eine Bohrlochwandung oder in ein umgebendes Futterrohr kommt die radial wirkende Zentrierkraft P in z voller Höhe nach den Bestimmungen des API zur Wirkung. Die Zentrierkräfte werden also von der Herabsetzung der Einzugskräfte bzw. Einzugswiderstände nicht berührt.

Eine weitere Möglichkeit, die Einzugskräfte herabzusetzen, wird durch asymmetrische Bogen der Federbügel 10a, 10b erreicht. Bei dem gezeigten Beispiel sind die Federbügel in ihrer Ausbildung zwar identisch, jedoch wechselweise gegenläufig montiert, so daß sich durch unterschiedliche Anfangswinkel α a, α b wieder eine stufenweise Unterteilung der Einzugswiderstände erreichen läßt. Zunächst gelangt durch den größeren Anfangswinkelo( a der Federbügel 10a zur Anlage an die Endkante des Futterrohres 8. Erst nach Zurücklegen eines erheblichen Einzugsweges gelangt der Federbügel 10b ebenfalls zur Anlage an die Rohrkante des Futterrohres, womit die zweite Stufe des Einzugsvorganges beginnt. In diesem Moment sind zwar die Federbügel 10a noch nicht vollständig in das Futterrohr 8a hineingezogen, jedoch trifft das bereits für ihre Kurvenmaxima zu. Die Kräfte des weiteren Einzugsvorganges werden deshalb lediglich durch Gleitreibungen der Federbügel 10a und zusätzlich durch die allmählich ansteigenden Formwiderstände der Federbügel 10b bestimmt.

Bei dem gezeigten Beispiel gemäß Figur 3 sind die Federbügel 10a und 10b wechselweise gegenläufig angeordnet. Es besteht jedoch auch die Möglichkeit, alle Federbügel einheitlich anzuordnen, so daß sie alle die Lage der Federbügel 10b einnehmen und der Formwiderstand durch den kleineren Winkel α b verringert werden kann. Eine solche Ausbildung erfordert jedoch im Gegensatz zur Ausführung gemäß Figur 3 die Beachtung der richtigen Lage des Zentrierkorbs auf dem einzuziehenden und zu zentrierenden Rohr 7.

## Patentansprüche

1. Zentrierkorb für Bohr- und Futterrohre, bestehend aus mit Abstand zueinander angeordneten, die zu zentrierenden Rohre umschließenden Tragringen mit radial nach außen gebogenen Federbügeln, deren Enden an den Tragringen befestigt sind, dadurch gekennzeichnet, daß die Bogen einiger benachbarter Federbügel (4a, 4b; 10a, 10b) in Achsrichtung versetzt sind.

2. Zentrierkorb nach Anspruch 1, dadurch gekennzeichnet, daß die Federbügel (4a, 4b) wechselweise in Achsrichtung versetzt an den Tragringen (2, 3) ansetzen.

3. Zentrierkorb nach Anspruch 1, dadurch gekennzeichnet, daß die Federbügel (10a, 10b) asymmetrisch gebogen und mit ihren flacheren Steigungswinkeln (α b) in Einzugsrichtung weisend an den Tragringen (2) befestigt sind.

4. Zentrierkorb nach Anspruch 3, dadurch gekennzeichnet, daß die asymmetrisch gebogenen Federbügel (10a, 10b) wechselweise gegenläufig an den Tragringen (2, 3) ansetzen.
